# EUROPÄISCHE PATENTSCHRIFT

(11) **EP 2 151 625 B1**
(45) Veröffentlichungstag und Bekanntmachung des Hinweises auf die Patenterteilung: **12.06.2013**
(21) Anmeldenummer: 09167231.1
(22) Anmeldetag: 05.08.2009
(51) Int. Cl.: F21V 19/00, F21V 27/02

(54) **Vorrichtung zur Halterung einer Lampenfassung**
Device for mounting a lamp mount
Dispositif destiné à la fixation d'une douille de lampe

(30) Priorität: 05.08.2008 DE 102008036475
(43) Veröffentlichungstag der Anmeldung: 10.02.2010
(73) Patentinhaber: Zumtobel Lighting GmbH, 6850 Dornbirn (AT)
(72) Erfinder: Krietenstein, Beate, 32756 Detmold (DE)
(74) Vertreter: Thun, Clemens

(56) Entgegenhaltungen:
- EP-A1- 0 451 126
- EP-A2- 1 505 336
- US-A- 4 814 958
- US-A- 5 091 836
- US-A1- 2008 055 916

## Beschreibung

Die vorliegende Erfindung betrifft eine Vorrichtung zur Halterung einer Lampenfassung, insbesondere für eine Gasentladungslampe.

Derartige sogenannte Fassungshalter sind bereits hinlänglich bekannt und dienen dazu, die Fassungen für Lampen innerhalb bzw. an einer Leuchte zu halten. Kommen als Lichtquellen Gasentladungslampen oder Leuchtstofflampen zum Einsatz, so werden üblicherweise zwei einander gegenüberliegende Fassungshalter verwendet, zwischen denen dann die Lampe angeordnet ist.

Zur Montage von Gasentladungslampen innerhalb eines Leuchtengehäuses war es bislang erforderlich, die üblicherweise aus Kunststoff bestehenden Fassungshalter an dem Leuchtengehäuse zu befestigen, was beispielsweise durch Anschrauben der Fassungshalter an dem Gehäuseboden erfolgte. Anschließend wurde das zu der Lampenfassung führende Kabel mit Hilfe eines Kabelbinders gesichert, sodass nicht die Gefahr bestand, versehentlich das Kabel aus der Fassung zu reißen.

Eine Verbesserung dieser Anordnung kann beispielsweise der US 5,091,836 A entnommen werden. Diese Schrift offenbart einen zweiteiligen Lampenhalter für eine temporäre Beleuchtung, welche eine Zugentlastung aufweist. Der Lampenhalter besteht dabei aus einem hohlzylindrischen, an der Oberseite geschlossenen Oberteil, welches seitlich angebrachte Öffnungen zur horizontalen Aufnahme von Anschlusskabeln der Lampe aufweist. Diese Anschlusskabel sind dazu vorgesehen, durch die Aufsteckbewegung des Oberteils auf den eigentlichen Lampenhalter nach unten abknickend fixiert zu werden. Ferner soll der Lampenhalter mit einem Haken temporär, beispielsweise an einem Trägerseil befestigt werden. Eine entsprechende Anbringung in einem Leuchtengehäuse mit wirkungsvoller Zugentlastung gestaltet sich dabei relativ umständlich.

Der vorliegenden Erfindung liegt nunmehr die Aufgabe zugrunde, bekannte Fassungshalter derart zu erweitern bzw. weiterzubilden, so dass die Montage einer Leuchte vereinfacht und gegebenenfalls auch die Anordnung des Fassungshalters in bzw. an dem Leuchtengehäuse optimiert wird.

Die Aufgabe wird durch eine Vorrichtung zur Halterung einer Lampenfassung mit den Merkmalen des Anspruchs 1 gelöst. Vorteilhafte Weiterbildungen der Erfindung sind Gegenstand der abhängigen Ansprüche.

Die erfindungsgemäße Lösung beruht auf der Idee, die zwei verschiedenen Funktionen, nämlich die Halterung der Lampenfassung sowie die Sicherung des Kabels in einer einzigen Vorrichtung zu kombinieren. Dementsprechend wird ein Fassungshalter vorgeschlagen, der ergänzend mit einer Zugentlastungsvorrichtung zur sicheren Halterung einer Stromversorgungsleitung ausgebildet ist.

Gemäß der vorliegenden Erfindung wird also eine Vorrichtung zur Halterung einer Fassung für eine Lampe, insbesondere für eine Gasentladungslampe vorgeschlagen, welche sich dadurch auszeichnet, dass eine an der Vorrichtung angeordnete Zugentlastungsvorrichtung zur sicheren Halterung einer mit der Lampenfassung zu verbindenden Stromversorgungsleitung vorgesehen ist.

Der Arbeitsaufwand beim Montieren einer Lampe wird dementsprechend vereinfacht, da nunmehr nicht in einem separaten Arbeitsschritt mit Hilfe einer zusätzlichen Vorrichtung eine Zugentlastung für die Stromversorgungsleitung zum Betreiben der Lampe durchgeführt werden muss.

Die Zugentlastungsvorrichtung ist dabei durch ein Trägerelement sowie ein mit dem Trägerelement zu verbindendes Klemmelement gebildet. Das Trägerelement dient hierbei zunächst der Halterung der Lampenfassung, wobei dieses und das Klemmelement ferner dazu ausgebildet sind, im zusammengesetzten Zustand die Stromversorgungsleitung klemmend zu halten. Hierfür ist vorgesehen, dass das Trägerelement und das Klemmelement miteinander verrastbar sind.

Erfindungsgemäß ist ferner vorgesehen, dass die Vorrichtung zusätzlich auch Mittel zur Befestigung an dem Leuchtengehäuse aufweist, wobei diese Mittel insbesondere eine werkzeuglose Montage an dem Leuchtengehäuse ermöglichen sollen. Diese Mittel sind einerseits durch das Trägerelement und andererseits durch ein mit dem Trägerelement zu verbindendes Gegenelement gebildet, wobei beide Elemente dann dazu ausgebildet sind, im zusammengefügten Zustand mit einer Wand des Leuchtengehäuses verklemmt zu werden. Dabei ist erfindungsgemäß vorgesehen, dass das Klemmelement gleichzeitig auch das Gegenelement bildet, d.h., die beiden Arbeitschritte - Anbringen des Fassungshalters an dem Leuchtengehäuse und Sicherung des Stromversorgungskabels - können in einem Arbeitsschritt durchgeführt werden. Durch diese Doppelfunktion des Klemmelements wird dementsprechend eine besonders einfache Montage der Lampen in bzw. an dem Leuchtengehäuse ermöglicht.

Nachfolgend soll die Erfindung anhand der beiliegenden Zeichnung näher erläutert werden. Es zeigen:
- Fig. 1 bis 3: verschiedene Ansichten der erfindungsgemäßen Vorrichtung zur Halterung einer Lampenfassung;
- Fig. 4 und 5: Ansichten des Trägerelements sowie das davon getrennten Klemmelements;
- Fig. 6 bis 8: Ansichten der mit dem Leuchtengehäuse verbundenen erfindungsgemäßen Haltevorrichtung und
- Fig. 9: eine Ansicht mit Hilfe der erfindungsgemäßen Vorrichtung an einem Leuchtengehäuse montierten Lampenfassung sowie eines gleichzeitig hierbei gesicherten Kabels.

Die in den Figuren 1 bis 3 dargestellte erfindungsgemäße Vorrichtung zur Halterung einer Lampenfassung 50 besteht im Wesentlichen aus zwei Komponenten, einem Trägerelement 10 sowie einem Klemmelement 20. Die Hauptfunktion des Trägerelements 10 besteht dabei darin, die Lampenfassung 50 zu halten. Das Trägerelement 10 weist hierzu eine Ausnehmung 11 auf, in welche das rückseitige Ende der Fassung 50 eingesetzt wird. Die Fassung 50 selbst wird dann an dem Träger 10 mittels einer Rastverbindung gehalten, welche mit Hilfe zweier an dem Trägerelement 10 vorgesehener Arme 12 mit Schnapphaken realisiert wird, die in entsprechende Ausnehmungen 51 der Fassung 50 eingreifen. Das Trägerelement 10 besteht vorzugsweise aus einem Kunststoffmaterial, welches den Armen 12 die für die Verrastung erforderliche ausreichende Flexibilität verleiht.

Die bislang geschilderten Eigenschaften des Trägerelements 10 waren auch bei klassischen Fassungshaltern vorhanden, welche dann mittels einer Schraubverbindung am Leuchtengehäuse befestigt wurden. Eine Besonderheit der erfindungsgemäßen Vorrichtung besteht nunmehr darin, dass eine Befestigung in werkzeugloser Weise erfolgen kann und gleichzeitig auch eine Zugentlastung für das Versorgungskabel 55, welches im montierten Endzustand zu der Lampenfassung 50 führt, erzielt wird. Diese Vorteile werden durch eine spezielle Zusammenwirkung zwischen dem Trägerelement 10 und dem Klemmelement 20 erzielt, was nachfolgend näher erläutert werden soll.

Die Figuren 4 und 5 zeigen hierzu ausschließlich dass Trägerelement 10 und das Klemmelement 20. Beide Elemente 10, 20 sind dazu ausgestaltet, im Rahmen einer Rastverbindung gekoppelt zu werden. Das Trägerelement 10 weist hierzu an seiner Oberseite einen Kopplungsbereich 13 auf, der durch zwei Längswände 14 sowie zwei Querwände 15 gebildet ist. Diese vier Seitenwände 14, 15 bilden eine Durchgangsöffnung 16, durch welche - wie beispielsweise in den Figuren 1 und 2 gezeigt - dass Stromversorgungskabel 55 geführt werden kann. An den Oberseiten der Querwände 15 ist hierbei eine zur Außenseite weisende Verzahnung 17 ausgebildet. An den oberen Enden der Längswände 14 sind ferner zur Außenseite weisende Vorsprünge 18 vorgesehen, welche - wie später noch näher erläutert - der Verankerung des Trägerelements 10 an dem Leuchtengehäuse dienen.

Das Klemmelement 20 ist in Form eines Klemmstegs ausgebildet, wobei sich von einer Grundfläche 21 zwei Rastarme 22 erstrecken. Diese Rastarme 22 weisen jeweils eine Innenverzahnung 23 auf und sind dazu vorgesehen, in an dem Kopplungsbereich 13 des Trägerelements 10 ausgebildete Führungen eingesetzt zu werden. Diese Führungen werden dadurch gebildet, dass sich von den Querwänden 15 jeweils zwei längliche Stege 15a nach außen erstrecken. Hierdurch wird jeweils eine Längsnut gebildet, welche hinsichtlich ihrer Abmessung an die Breite der Raststege 22 angepasst ist. Im oberen Endbereich dieser Nut ist dann auch die Außenverzahnung 17 ausgebildet. Beim Aufsetzten den Klemmelements 20 auf das Trägerelement 10 werden also die Raststäbe 22 in diese Nuten eingeschoben, wobei dann durch das Zusammenwirken der Außenverzahnung 17 mit der Innenverzahnung 23 ein Verrasten zwischen beiden Elementen erzielt wird.

Quer zu den beiden Rastarmen 22 des Klemmelements 20 erstreckt sich ferner ein Klemmkeil 24, der sich zur Unterseite hin verjüngt und an seiner Oberfläche Rippen aufweist. Auf Grund dieses Klemmkeils 24 wird beim Aufsetzten des Klemmelements 20 auf das Trägerelement 10 der verbleibende Freiraum der Durchgangsöffnung 16 fortwährend verkleinert, sodass letztendlich das durch die Öffnung 16 durchgeführte Kabel 55 im verrasteten Zustand zwischen Trägerelement 10 und Klemmelement 20 eingeklemmt wird. Hierdurch wird das Kabel 55 sicher gehalten und es besteht nicht die Gefahr, dass dieses auf Grund auftretender Zugkräfte versehentlich von der Fassung 50 gelöst wird. Auf diesem Wege wird dem Fassungshalter zusätzlich auch die Funktion der Zugentlastung für das Kabel verliehen.

Ein weiteres Ergebnis des Zusammenwirkens zwischen Trägerelement 10 und dem Element 20 besteht allerdings auch darin, dass hierdurch eine werkzeuglose Montage des Fassungshalters an dem Leuchtengehäuse ermöglicht wird. Dies ist in den Figuren 6 bis 9 dargestellt.

Die werkzeuglose Montage wird hierbei dadurch erzielt, dass eine Seiten- oder Bodenwand des Leuchtengehäuses 100 zwischen dem Trägerelement 10 und dem Klemmelement 20 eingeklemmt wird. Hierzu weist das Gehäuse wie in den Figuren 1 und 2 dargestellt eine Öffnung 101 auf, welche in etwa rechteckförmig ausgebildet ist, im mittleren Bereich allerdings eine Verbreiterung 102 aufweist. Die Gestalt dieser Öffnung 101 ist derart, dass die Rastarme 22 des Klemmelements 20 durch die Öffnung 101 hindurchgeführt werden können, allerdings die Grundfläche 21 in Anlage gegen die Oberfläche der Gehäusewand 100 gelangt.

Ferner ist die Öffnung 101 derart bemessen, dass die oberen Enden der Längswände 14 mit Ihren seitlichen Rastvorsprüngen 18 durch die Öffnung hindurch greifen können. Da - wie in Figur 7 erkennbar - die Längswände 14 von den Querwänden 15 über einen Schlitz beabstandet sind, können die Längswände 14 leicht federnd zusammengedrückt werden, sodass letztendlich die oberen Enden mit den Vorsprüngen 18 durch die Öffnung hindurch greifen können. Anschließend federn die Wände 14 nach außen und die Vorsprünge 18 bewirken eine Verankerung des Trägerelements 10 an dem Gehäuse 100.

Die Montage der erfindungsgemäßen Vorrichtung an dem Leuchtengehäuse sowie die gleichzeitige Sicherung des Kabels erfolgt dementsprechend nach folgendem Schema. Zunächst wird das Kabel 55 mit der Lampenfassung 50 verbunden und die Fassung 50 auf das Trägerelement 10 aufgeschnappt. Das Kabel durchgreift hierbei bereits die Durchgangsöffnung 101 in dem Gehäuse 100. Anschließend wird das Trägerelement 10 an das Leuchtengehäuse 100 geschnappt, wobei - wie oben beschrieben - die oberen Enden der Längsarme 14 durch die Durchgangsöffnung 101 geschoben werden, bis die Vorsprünge 18 nach außen schnappen können. Im letzten Arbeitsschritt schließlich wird dann das Klemmelement 20 mit dem Trägerelement 10 verrastet, wodurch einerseits das Kabel 55 klemmend gesichert und andererseits die gesamte Anordnung fest an dem Leuchtengehäuse 100 verankert wird.

Die obige Schilderung der Montage der erfindungsgemäßen Vorrichtung verdeutlicht, dass mit Hilfe des erfindungsgemäßen Fassungshalters eine besonders einfache aber zuverlässige Verankerung an dem Leuchtengehäuse erzielt wird. Gleichzeitig wird das Kabel zugentlastet, ohne dass hierfür der Einsatz zusätzlicher Werkzeuge oder weiterer Halterungselemente erforderlich wäre. Da die erfindungsgemäße Vorrichtung selbst lediglich aus zwei Teilen besteht, ist diese auch besonders einfach und kostengünstig herzustellen, was einen weiteren Vorteil der vorliegenden Erfindung darstellt.

## Patentansprüche

1. Vorrichtung zur Halterung einer Fassung (50) für eine Lampe, insbesondere einer Fassung für eine Gasentladungslampe,
mit einer an der Vorrichtung angeordnete Zugentlastungsvorrichtung zur sicheren Halterung einer mit der Lampenfassung (50) zu verbindenden Stromversorgungsleitung (55),
wobei die Zugentlastungsvorrichtung durch ein Trägerelement (10) zur Halterung der Lampenfassung (50) sowie durch ein mit dem Trägerelement (10) zu verbindendes Klemmelement (20) gebildet ist, wobei das Trägerelement (10) und das Klemmelement (20) dazu ausgebildet sind, im zusammengesetzten Zustand die Stromversorgungsleitung (55) klemmend zu halten,
wobei die Vorrichtung ferner Mittel zur Befestigung an einem Leuchtengehäuse (100) aufweist,
**dadurch gekennzeichnet,**
**dass** das Trägerelement (10) und das Klemmelement (20) miteinander verrastbar sind, wobei die Mittel zur Befestigung an einem Leuchtengehäuse durch das Trägerelement (10) einerseits sowie durch ein mit dem Trägerelement (10) zu verbindendes Gegenelement andererseits gebildet sind, wobei das Trägerelement (10) und das Gegenelement dazu ausgebildet sind, im zusammengefügten Zustand mit einer Wand des Leuchtengehäuses (100) verklemmt zu werden, und wobei das Klemmelement (20) gleichzeitig auch das Gegenelement bildet.

## Claims

1. A device for mounting a socket (50) for a lamp, in particular a socket for a gas discharge lamp,
having a strain-relief device, arranged on the device, for the secure mounting of a power-supply line (55) that is to be connected to the lamp socket (50),
wherein the strain-relief device is formed by a carrier element (10) for mounting the lamp socket (50) and also by a clamping element (20) that is to be connected to the carrier element (10), wherein the carrier element (10) and the clamping element (20) are formed to hold the power-supply line (55) in a clamping manner in the assembled state,
wherein the device has, furthermore, means for securement to a luminaire housing (100),
**characterised in that**
the carrier element (10) and the clamping element (20) can be latched together, wherein the means for securement to a luminaire housing are formed by the carrier element (10), on the one hand, and also by a counter-element that is to be connected to the carrier element (10), on the other hand, wherein the carrier element (10) and the counter-element are formed so as to be wedged with a wall of the luminaire housing (100) in the assembled state, and wherein the clamping element (20) at the same time also constitutes the counter-element.

## Revendications

1. Dispositif destiné à la fixation d'une douille (50) pour une lampe, en particulier d'une douille pour une lampe à décharge,
avec un dispositif de décharge de traction disposé sur le dispositif pour la fixation en toute sécurité d'un circuit d'alimentation (55) à raccorder à la douille de lampe (50),
le dispositif de décharge de traction étant formé par un élément porteur (10) pour la fixation de la douille de lampe (50) ainsi que par un élément de serrage (20) à relier à l'élément porteur (10), l'élément porteur (10) et l'élément de serrage (20) étant réalisés afin de maintenir par serrage à l'état assemblé le circuit d'alimentation (55),
le dispositif présentant de plus des moyens pour la fixation sur un boîtier de lampe (100),
**caractérisé en ce que** l'élément porteur (10) et l'élément de serrage (20) peuvent être encliquetés ensemble, les moyens pour la fixation sur un boîtier de lampe étant formés par l'élément porteur (10) d'une part ainsi que par un élément antagoniste à relier à l'élément porteur (10) d'autre part, l'élément porteur (10) et l'élément antagoniste étant réalisés afin d'être serrés à l'état assemblé avec une paroi du boîtier de lampe (100), et l'élément de serrage (20) formant simultanément aussi l'élément antagoniste.
